# EUROPÄISCHE PATENTSCHRIFT

(11) **EP 2 551 839 B1**
(45) Veröffentlichungstag und Bekanntmachung des Hinweises auf die Patenterteilung: **17.12.2014**
(21) Anmeldenummer: 12158181.3
(22) Anmeldetag: 06.03.2012
(51) Int. Cl.: G09F 15/00, G09F 7/20, G09F 7/18

(54) **Vorrichtung zum Auskreuzen von Verkehrsschildern**
Device for crossing traffic signs
Dispositif de croisement de panneaux de signalisation

(30) Priorität: 28.07.2011 DE 202011103829 U; 11.08.2011 DE 202011104279 U
(43) Veröffentlichungstag der Anmeldung: 30.01.2013
(73) Patentinhaber: Maibach Verkehrssicherheits- und Lärmschutzeinrichtungen GmbH, 73037 Göppingen (DE)
(72) Erfinder:
(74) Vertreter: Wolf, Eckhard

(56) Entgegenhaltungen:
- DE-U1- 20 106 822
- DE-U1- 20 107 048
- DE-U1- 20 217 079
- DE-U1- 20 307 230
- DE-U1- 29 902 281
- DE-U1- 29 923 106

## Beschreibung

Die Erfindung betrifft eine Vorrichtung zum Auskreuzen von Verkehrsschildern mit mindestens einem Stab und einem an dem Stab angeordneten Haltemechanismus, der bestimmt und geeignet ist, einen Schildrand von der Vorderseite her zu umgreifen und an diesem fixiert zu werden. Für Teilauskreuzungen sind Vorrichtungen mit nur einem Stab möglich. Für Vollauskreuzungen können zwei um eine mittig angeordnete Drehachse unter Bildung eines Kreuzes, vorzugsweise mit variablem Kreuzungswinkel gegeneinander verschwenkbare, in ihrer Länge verstellbare Stäbe verwendet werden.

Um fest am Straßenrand montierte Verkehrsschilder beispielsweise im Zuge von Straßenbau- und Reparaturarbeiten für den Straßenverkehr unwirksam zu machen, ohne dass sie abmontiert werden müssen, ist es üblich, das Verkehrsschild zumindest partiell auszukreuzen. Dies bedeutet, dass die auf dem Verkehrsschild befindlichen Informationen mit einem Kreuz überdeckt werden, das dem Verkehrsteilnehmer zeigt, dass die betreffenden Anweisungen aus verkehrstechnischen Gründen zeitweilig nicht befolgt werden können. Zum Auskreuzen werden meist Vorrichtungen der eingangs angegebenen Art verwendet, die mit ihren Haltevorrichtungen an den betreffenden Verkehrsschildern fixiert werden (DE 201 06 822 U1, DE 202 17 079 U1). Die bekannten Halteverbindungen umfassen vorwiegend Schraubverbindungen, die am Rand des Verkehrsschildes beispielsweise über eine Klemmverbindung fixiert werden. Haltemechanismen dieser Art sind konstruktiv kompliziert und in ihrer Handhabung zeitaufwendig. Außerdem besteht hiermit die Gefahr einer Beschädigung des Verkehrsschildes.

Ausgehend hiervon liegt der Erfindung die Aufgabe zugrunde, eine Auskreuzvorrichtung für Verkehrsschilder der eingangs angegebenen Art zu entwickeln, die einfach aufgebaut und dennoch leicht und zuverlässig montierbar ist.

Zur Lösung dieser Aufgabe wird die im Anspruch 1 angegebene Merkmalskombination vorgeschlagen. Vorteilhafte Ausgestaltungen und Weiterbildungen der Erfindung ergeben sich aus den abhängigen Ansprüchen.

Die erfindungsgemäße Lösung geht von der Erkenntnis aus, dass Verkehrsschilder üblicherweise aus nicht magnetisierbaren Materialien, wie Aluminium oder Kunststoff bestehen, die keine magnetischen Abschirmeigenschaften aufweisen. Ausgehend hiervon wird gemäß der Erfindung vorgeschlagen, dass der Haltemechanismus ein am zugehörigen Stab angeordnetes, um eine im Wesentlichen quer zur Längserstreckung des Stabes verlaufende Klappachse von einer ausgeklappten in eine eingeklappte Endstellung verschwenkbares Klappelement aufweist, und dass an dem Klappelement und an dem zugehörigen Stab im Abstand von der Klappachse je ein Magnetelement angeordnet ist, die in der eingeklappten Endstellung des Klappelements einander paarweise zugewandt sind und eine magnetische Anziehungskraft aufeinander ausüben. Mit diesen Maßnahmen wird erreicht, dass die Auskreuzvorrichtung über ihre Haltemechanismen unter der Einwirkung der das Schildmaterial durchdringenden magnetischen Anziehungskräfte am Schild fixiert wird. Die Befestigung am Schildrand erfolgt einfach dadurch, dass die Vorrichtung mit in der Länge angepassten Stäben mit offenen Klappelementen von der Sichtseite her gegen das Schild angelegt werden und anschließend die Klappelemente in ihre eingeklappte Endstellung geschwenkt werden. Die magnetische Feldstärke moderner Permanentmagnete ist so groß, dass trotz des der Schildwandstärke entsprechenden Luftspalts eine für eine zuverlässige Fixierung ausreichende Haltekraft erzielt wird.

Eine bevorzugte Ausgestaltung der Erfindung sieht vor, dass der mindestens eine Stab zum Zwecke der Längsverstellung einen Zentralstab und zwei gegenüber dem Zentralstab über dessen Enden hinaus längs verschiebbare Teleskopglieder aufweist, wobei die Klappelemente im Bereich der freien Enden der Teleskopglieder angelenkt sind. Im Falle von zwei Stäben sind die Zentralstäbe mittig so über die Drehachse miteinander verbunden, dass sie unter Bildung eines Kreuzes mit variablem Kreuzungswinkel gegeneinander verschwenkbar sind. Wenn nur ein Stab dieser Art vorhanden ist, kann die Auskreuzung dadurch erzeugt werden, dass der Zentralstab in seiner Mitte zwei um eine mittig angeordnete Drehachse unter Bildung eines Kreuzes vorzugsweise mit variablem Kreuzungswinkel gegeneinander verschwenkbare Streifen aufweist, die an ihrer Oberfläche zweckmäßig mit einer Signalfarbe versehen sind.

Eine weitere vorteilhafte Ausgestaltung der Erfindung sieht vor, dass der Haltemechanismus ein auf dem Stab längs verschiebbar angeordnetes und in einer vorgegebenen Lage an diesem fixierbares schieberartiges Teleskopglied sowie mindestens ein an dem Teleskopglied angeordnetes um eine quer zur Längserstreckung des Stabes verlaufende Klappachse von einer ausgeklappten in eine eingeklappte Endstellung verschwenkbares Klappelement aufweist, wobei an dem Klappelement und an dem zugehörigen Teleskopglied im Abstand von der Klappachse Magnetelemente angeordnet sind, die in der eingeklappten Endstellung des Klappelements einander paarweise zugewandt sind und eine magnetische Anziehungskraft aufeinander ausüben. Um eine Auskreuzung vornehmen zu können, trägt in diesem Falle der Stab an seinem einen Ende zwei um eine mittig angeordnete Drehachse unter Bildung eines Kreuzes mit variablem Kreuzungswinkel gegeneinander verschwenkbare Streifen, die an ihrer Oberfläche zweckmäßig mit einer Signalfarbe versehen sind.

Da Verkehrsschilder normalerweise einen verdickten Rand aufweisen, ist es von Vorteil, wenn die Klappelemente unter Bildung eines seitlichen Zwischenraums zu den zugehörigen Teleskopgliedern im Bereich ihrer Klappachse gegenüber dem Teleskopelement abgekröpft sind. Die Klappachse kann dabei in seitlichem Abstand von der Teleskopachse angeordnet sein. Zweckmäßig weisen hierzu die Stäbe am freien Ende ihrer Teleskopglieder einen als Abstandshalter ausgebildeten Querausleger auf, an dessen Ende die Klappachse angeordnet ist. Da andererseits das Schildmaterial eine kleinere Wandstärke als der Schildrand aufweist, hat es sich als vorteilhaft erwiesen, wenn das Magnetelement des Klappelements an einem Winkelstück angeordnet ist, das den freien Zwischenraum zum Teleskopglied in der eingeklappten Endstellung bis auf einen etwa der Wandstärke eines Schildes entsprechenden Restspalt teilweise überbrückt.

Um die Handhabung der Auskreuzvorrichtung zu vereinfachen, hat es sich als vorteilhaft erwiesen, wenn das Klappelement gegen je einen die Klappbewegung im Bereich seiner beiden Endstellungen begrenzenden Endanschlag anschlägt.

Eine bevorzugte Ausgestaltung der Erfindung sieht vor, dass die in der eingeklappten Endstellung einander paarweise zugeordneten Magnetelemente als Permanentmagnete ausgebildet sind, die an ihren in der eingeklappten Endstellung einander zugewandten Partien umgekehrt gepolt sind. Mit dieser Maßnahme werden besonders große Haltekräfte erzielt. Grundsätzlich ist es aber auch möglich, das von den einander zugeordneten Magnetelementen jeweils eines als Permanentmagnet ausgebildet ist, während das andere aus magnetisierbarem Material besteht.

Zur weiteren Erleichterung der Handhabung wird gemäß der Erfindung vorgeschlagen, dass die Klappelemente einen Handgriff zur Schwenkbetätigung aufweisen. Vorteithafterweise sind die Zentralstäbe und die Teleskopglieder als Profilschienen mit zueinander komplementären Teleskopführungen ausgebildet.

Für die bessere Erkennbarkeit im Straßenverkehr ist es von Vorteil, wenn zumindest die Zentralstäbe der erfindungsgemäßen Vorrichtungen auf ihrer Sichtseite eine Signalfarbe tragen, die beispielsweise Licht reflektierend oder fluoreszierend sein sollte.

Zur zusätzlichen Sicherung der erfindungsgemäßen Auskreuzvorrichtungen an einem Verkehrsschild ist es von Vorteil, wenn die Klappelemente in ihrer eingeklappten Endstellung, vorzugsweise über eine Rastverbindung gegen eine Öffnungsbewegung gesperrt sind.

Im Folgenden wird die Erfindung anhand der Zeichnung näher erläutert. Es zeigen
- Fig. 1: eine Draufsicht auf ein teilweise ausgekreuztes Verkehrsschild;
- Fig. 2a: bis d eine schaubildliche Darstellung, eine Draufsicht und zwei Seitenansichten einer Auskreuzvorrichtung für Verkehrsschilder mit ausgeklappten Klappelementen;
- Fig. 3a: und b Ausschnitte X und Y aus Fig. 2a in vergrößerter Darstellung;
- Fig. 4a: bis d die Auskreuzvorrichtung in Darstellungen entsprechend Fig. 2a bis d mit eingeklappten Klappelementen;
- Fig. 5: den Ausschnitt X aus Fig. 4a in vergrößerter Darstellung;
- Fig. 6a: bis d ein abgewandeltes Ausführungsbeispiel einer Auskreuzvorrichtung mit nur einem Stab in zwei schaubildlichen Darstellungen, einer Draufsicht und einer Seitenansicht;
- Fig. 7a: bis c ein weiteres Ausführungsbeispiel einer Auskreuzvorrichtung mit nur einem Stab und zwei Klappelementen in einer schaubildlichen Darstellung, einer Draufsicht und einer Seitenansicht;
- Fig. 8a: bis d ein weiteres Ausführungsbeispiel einer Auskreuzvorrichtung mit nur einem Stab und zwei Teleskopgliedern in einer schaubildlichen Darstellung, einer Draufsicht sowie zwei Seitenansichten in eingefahrener und ausgefahrener Stellung der Teleskopglieder.

Die in der Zeichnung dargestellten Vorrichtungen sind dazu bestimmt, auf einem Verkehrsschild 10, wie es beispielhaft in Fig. 1 dargestellt ist, alle oder einen Teil der darauf befindlichen Informationen 12 auszukreuzen. Mit dieser Maßnahme wird den vorbeikommenden Verkehrsteilnehmern angezeigt, dass die in der betreffenden Information 12 enthaltene Anweisung zeitweilig ungültig ist oder nicht befolgt werden kann. Bei dem Ausführungsbeispiel nach Fig. 1 heißt dies konkret, dass der Geradeausweg in Richtung Laichingen nicht befahrbar oder gesperrt ist. Solche Auskreuzungen werden häufig im Zuge von Straßenbaumaßnahmen oder Reparaturen notwendig. Um die Auskreuzung vorzunehmen, werden heute üblicherweise Vorrichtungen 14 verwendet, die den optischen Eindruck eines Kreuzes vermitteln und ohne Zerstörung des Verkehrsschilds 10 an diesem fixiert werden können. Eine Grundvoraussetzung für derartige Vorrichtungen ist außerdem, dass eine Anpassung an die Größe der auszukreuzenden Information und an die Schildabmessungen möglich ist.

Die in den Fig. 2 bis 5 gezeigte Auskreuzvorrichtung 14 umfasst zwei um eine mittig angeordnete Drehachse 16 unter Bildung eines Kreuzes mit variablem Kreuzwinkel gegeneinander verschwenkbare und in ihrer Länge verstellbare Stäbe 18. An ihren freien Enden weisen die Stäbe 18 je einen Haltemechanismus 20 auf, der bestimmt und geeignet ist, den Rand 11 eines Verkehrsschildes 10 von der Vorderseite her zu umgreifen und an diesem fixiert zu werden.

Die beiden Stäbe 18 weisen zum Zwecke der Längsverstellung je einen Zentralstab 22 und zwei gegenüber dem Zentralstab über dessen Ende hinaus längsverschiebbare Teleskopglieder 24 auf. Die Zentralstäbe 22 sind dabei über die Drehachse 16 miteinander verbunden.

Bei dem in Fig. 8a bis d gezeigten Ausführungsbeispiel ist nur ein Stab 18 mit einem Zentralstab 22 und zwei über sein Ende hinaus längsverschiebbaren Teleskopgliedern 24 vorgesehen. In Fig. 8c sind die Teleskopglieder in ihrer eingefahrenen und in Fig. 8d in ihrer ausgefahrenen Stellung dargestellt. In der Mitte des Zentraistabs 22 sind zwei um eine mittig angeordnete Drehachse 16 unter Bildung eines Kreuzes mit variablem Kreuzungswinkel verschwenkbar und in ihrer Schwenklage fixierbar angeordnete Streifen 40 vorgesehen, die zur Auskreuzung einer Information auf einem Verkehrsschild dienen. Für Transportzwecke können die Streifen 40 in eine zum Zentralstab 22 parallele Ausrichtung gebracht und in dieser am Zentralstab 22 fixiert werden. Die Streifen 40 sind an ihrer Oberfläche zweckmäßig mit einer Signalfarbe versehen.

Eine Besonderheit der Erfindung besteht darin, dass die im Bereich der freien Enden der Teleskopglieder 24 angeordneten Haltemechanismen ein um eine quer zur Längserstreckung des jeweiligen Stabes 18 verlaufende Klappachse 26 von einer ausgeklappten Endstellung (Fig. 2a bis d und 3a) in eine eingeklappte Endstellung (Fig. 4a bis d und 5) verschwenkbares Klappelement 28 aufweisen. An den Klappelementen 28 und an den Teleskopgliedern 24 ist im Abstand von der jeweiligen Klappachse 26 je ein Magnetelement 30 angeordnet, die in der eingeklappten Endstellung der Klappelemente 28 einander paarweise zugewandt sind und eine magnetische Anziehungskraft aufeinander ausüben.

Wie insbesondere aus den Fig. 3a und 5 zu ersehen ist, ist das Klappelement 28 unter Bildung eines seitlichen Zwischenraums zu dem zugehörigen Teleskopglied 24 im Bereich seiner Klappachse 26 gegenüber dem Teleskopglied 24 abgekröpft. Bei den gezeigten Ausführungsbeispielen ist zu diesem Zweck an das freie Ende der Teleskopglieder 24 ein U-förmig gebogener Querausleger 32 angebracht, der teilweise mit einem Schutzschlauch 34 überzogen ist. Der Schutzschlauch 34 hat die Aufgabe, das Verkehrsschild 10 im Bereich des umgriffenen Randes gegen Beschädigungen durch Zerkratzen zu schützen. Am freien Ende des U-förmigen Querauslegers 32 ist ein die Klappachse 26 bildendes Scharnier 36 mit seiner einen Scharnierplatte 36' aufgeschraubt, dessen andere Scharnierplatte 36" mit dem eigentlichen Klappelement 28 verbunden ist. Das Klappelement 28 seinerseits ist seinem Ende zu unter Bildung eines Winkelstücks 33 gekröpft und trägt dort das bei dem gezeigten Ausführungsbeispiel runde Magnetelement 30. An dem Winkelstück 33 ist ein Handgriff 38 angeordnet, der die Handhabung des Haltemechanismus erleichtern soll. In der ausgeklappten Endstellung schlägt das Klappelement 28 mit seiner Scharnierplatte 36" gegen die Scharnierplatte 36' des Auslegers 32 an und weist mit seinem Magnetelement 30 nach außen. In der eingeklappten Endstellung gemäß Fig. 4a bis d und 5 befindet sich das Scharnier 36 in seiner Strecklage, während das klappelementseitige Magnetelement 30 mit seiner magnetisch aktiven Seite gegen das teleskopgliedseitige Magnetelement 30 weist. Die Einzelmagnete in den Magnetelementen 30 sind so gepolt, dass sie sich in der in Fig. 5 gezeigten Schließstellung mit einer hohen Magnetkraft anziehen.

Zur Montage wird die Auskreuzvorrichtung 14 in dem in Fig. 2a bis d und Fig. 3a gezeigten ausgeklappten Zustand ihrer Klappelemente 28 von der Sichtseite her auf das Schild aufgelegt, nachdem zuvor der für die auszukreuzende Information geeignete Kreuzungswinkel durch Verdrehen der Stäbe 18 um die Drehachse 16 eingestellt wurde. Anschließend wird zunächst durch Verschieben der Teleskopglieder 24 eine Anpassung an die Schildbreite in der jeweiligen Diagonalen vorgenommen, bis die Klappachse 26 den Schildrand 11 hintergreift. Sodann werden die Klappelemente 28 mit den Handgriffen 38 in ihre eingeschwenkte Endstellung gebracht, in der sich die Magnetelemente 30 durch das Schildmaterial hindurch paarweise einander gegenüberstehen. Bei Schildmaterial aus nicht magnetisierbarem Material werden die Magnetelemente 30 unter der Einwirkung der dabei auftretenden Anziehungskräfte unter Zwischenklemmen des Schildmaterials gegeneinander gezogen. Die dabei entstehende Klemmwirkung verbindet die Auskreuzvorrichtung 14 zuverlässig mit dem Verkehrsschild 10. Um die Auskreuzvorrichtung 14 zu entfernen, werden die Klappelemente 28 über die Handgriffe 38 unter Aufwendung einer Zugkraft vom Schild und damit von dem gegenüberliegenden Magnetelement 30 abgehoben. Sodann kann die Auskreuzvorrichtung 14 einfach vom Verkehrsschild 10 abgenommen werden.

Um die Auskreuzvorrichtung 14 platzsparend verpacken zu können, werden die Teleskopglieder 24 des inneren Stabs nach innen gegen ihren Anschlag geschoben, während die Teleskopglieder 24 des äußeren Stabs so weit herausgezogen werden, dass der innere Stab parallel auf den äußeren Stab gedreht werden kann. Um die Klappelemente 28 für den Transport bewegungsfrei zu stellen, werden diese im Transportzustand in ihre eingeklappte Endstellung gebracht, in der sie über die Magnetelemente 30 an den Stäben 18 festgehalten werden.

Bei den in den Fig. 6a bis d sowie 7a bis c gezeigten Ausführungsbeispielen ist jeweils nur ein Stab 18 vorhanden, der an seinem Ende zwei zu einem Kreuz mit variablem Kreuzungswinkel verschwenkbar und in ihrer Lage fixierbar angeordnete Streifen 40 aufweist, die an ihrer Oberfläche eine Signalfarbe tragen und die zur Auskreuzug einer Information auf einem Verkehrsschild dienen. Zur Längenverstellung ist dort jeweils ein schieberartiges Teleskopglied 42 vorgesehen, das auf dem Stab 18 längsverschiebbar angeordnet ist und in einer gewünschten Lage mittels einer Stellschraube 44 an diesem fixiert werden kann. Eine Besonderheit der Erfindung besteht darin, dass die im Bereich der schieberartigen Teleskopglieder 42 angeordneten Haltemechanismen mindestens ein um eine quer zur Längserstreckung des jeweiligen Stabes 18 verlaufende Klappachse 26 von einer ausgeklappten in eine eingeklappte Endstellung verschwenkbares Klappelement 28 tragen. An den Klappelementen 28 und an dem Teleskopglied 42 sind im Abstand von der jeweiligen Klappachse 26 Magnet-elemente 30, 30' angeordnet, die in der eingeklappten Endstellung des Klappelements 28 einander paarweise zugewandt sind und eine magnetische Anziehungskraft aufeinander ausüben. Bei dem Ausführungsbeispiel nach Fig. 6a bis d ist jeweils nur ein Klappelement 28 vorgesehen, das allerdings zur Erhöhung der Klemmkraft zwei im Abstand voneinander angeordnete Magnetelemente 30, 30' aufweist, während bei dem Ausführungsbeispiel nach Fig. 7a bis c zwei in seitlichem Abstand voneinander angeordnete Klappelemente 28, 28' vorgesehen sind, die jeweils nur ein Magnetelement 30 tragen.

Zusammenfassend ist folgendes festzuhalten: Die Erfindung bezieht sich auf eine Vorrichtung 14 zum Auskreuzen von Verkehrsschildern 10. Eine erste Ausführungsvariante der Vorrichtung 14 umfasst zwei um eine mittig angeordnete Drehachse 16 unter Bildung eines Kreuzes mit variablem Kreuzungswinkel gegeneinander verschwenkbare, in ihrer Länge verstellbare Stäbe 18, die an ihren freien Enden je einen Haltemechanismus 20 aufweisen, der bestimmt und geeignet ist, einen Schildrand von der Vorderseite her zu umgreifen und an diesem fixiert zu werden. Um eine einfache und sichere Montage zu gewährleisten, weist der Haltemechanismus 20 ein am zugehörigen freien Stabende angeordnetes, um eine im Wesentlichen quer zur Längsachse des Stabes 18 verlaufende Klappachse 26 von einer ausgeklappten in eine eingeklappte Endstellung verschwenkbares Klappelement 28 auf. Weiter ist an jedem Klappelement 28 und an den zugehörigen Stabenden im Abstand von der Klappachse 26 je ein Magnetelement 30 angeordnet, die in der eingeklappten Endstellung des Klappelements 26 einander paarweise zugewandt sind und unter Anklemmen an das auszukreuzende Schild 10 eine magnetische Anziehungskraft aufeinander ausüben.

### Bezugszeichenliste

- 10: Verkehrszeichen
- 11: Schildrand
- 12: Information
- 14: Auskreuzvorrichtung
- 16: Drehachse
- 18: Stäbe
- 20: Haltemechanismus
- 22: Zentralstab
- 24: Teleskopglied
- 26: Klappachse
- 28, 28': Klappelement
- 30, 30': Magnetelement
- 32: Ausleger
- 33: Winkelstück
- 34: Schutzschlauch
- 36: Scharnier
- 36',36": Scharnierplatten
- 38: Handgriff
- 40: Streifen
- 42: Teleskopglied
- 44: Stellschraube

## Patentansprüche

1. Vorrichtung zum Auskreuzen von Verkehrsschildern mit mindestens einem Stab (18) und einem an dem Stab angeordneten Haltemechanismus (20), der bestimmt und geeignet ist, einen Schildrand (11) von der Vorderseite her zu umgreifen und an diesem fixiert zu werden, **dadurch gekennzeichnet, dass** der Haltemechanismus (20) ein um eine im Wesentlichen quer zur Längserstreckung des Stabes (14) verlaufende Klappachse (26) von einer ausgeklappten in eine eingeklappte Endstellung verschwenkbares Klappelement (28) aufweist, und dass an dem Klappelement (28) und an dem Stab (18) oder an einem längs des Stabes (18) verschiebbaren Teleskopglied (24) im Abstand von der Klappachse (26) Magnetelemente (30) angeordnet sind, die in der eingeklappten Endstellung des Klappelements (28) einander paarweise zugewandt sind und eine magnetische Anziehungskraft aufeinander ausüben.

2. Vorrichtung nach Anspruch 1, **gekennzeichnet durch** zwei um eine mittig angeordnete Drehachse (16) unter Bildung eines Kreuzes mit variablem Kreuzungswinkel gegeneinander verschwenkbare, in ihrer Länge verstellbare Stäbe (18), die an ihren freien Enden je einen Haltemechanismus (20) aufweisen, wobei der Haltemechanismus (20) je ein am zugehörigen freien Stabende angeordnetes, um eine im Wesentlichen quer zur Längserstreckung des Stabes (18) verlaufende Klappachse (26) von einer ausgeklappten in eine eingeklappte Endstellung verschwenkbares Klappelement (28) aufweist, und wobei die Magnetelemente (30) an dem Klappelement (28) und an dem zugehörigen Stabende im Abstand von der Klappachse (26) angeordnet sind.

3. Vorrichtung nach Anspruch 1, **gekennzeichnet durch** mindestens einen in seiner Länge verstellbaren Stab (18), der an seinen freien Enden je einen Haltemechanismus (20) aufweist, wobei der Haltemechanismus (20) ein am zugehörigen freien Stabende angeordnetes, um eine im Wesentlichen quer zur Längserstreckung des Stabes (18) verlaufende Klappachse (26) von einer ausgeklappten in eine eingeklappte Endstellung verschwenkbares Klappelement (28) aufweist, und wobei die Magnetelemente (30) an dem Klappelement (28) und an dem zugehörigen Stabende im Abstand von der Klappachse (26) angeordnet sind.

4. Vorrichtung nach einem der Ansprüche 1 bis 3, **dadurch gekennzeichnet, dass** der mindestens eine Stab (18) zum Zwecke der Längsverstellung einen Zentralstab (22) und zwei gegenüber dem Zentralstab (22) über dessen Enden hinaus längsverschiebbare Teleskopglieder (24) aufweist, wobei die Klappelemente (30) im Bereich der freien Enden der Teleskopglieder (24) angelenkt sind.

5. Vorrichtung nach Anspruch 4, **dadurch gekennzeichnet, dass** im Falle von zwei Stäben (18) die Zentralstäbe (22) mittig über die Drehachse (16) miteinander verbunden sind.

6. Vorrichtung nach Anspruch 4, **dadurch gekennzeichnet, dass** im Falle eines Stabes (18) der Zentralstab (22) in seiner Mitte zwei um eine mittig angeordnete Drehachse unter Bildung eines Kreuzes vorzugsweise mit variablem Kreuzungswinkel gegeneinander verschwenkbare Streifen aufweist.

7. Vorrichtung nach Anspruch 1, **gekennzeichnet durch** einen Stab (18) und einen an dem Stab angeordneten Haltemechanismus (20), wobei der Haltemechanismus (20) ein auf dem Stab (18) längs verschiebbar angeordnetes und in einer vorgegebenen Lage fixierbares schieberartiges Teleskopglied (42) sowie mindestens ein an dem Teleskopglied (42) angeordnetes, um eine quer zur Längserstreckung des Stabes (18) verlaufende Klappachse (26) von einer ausgeklappten in eine eingeklappte Endstellung verschwenkbares Klappelement (28) aufweist, und wobei die Magnetelemente (30) an dem Klappelement (28) und an dem Teleskopglied im Abstand von der Klappachse (26) angeordnet sind.

8. Vorrichtung nach Anspruch 7, **dadurch gekennzeichnet, dass** der Stab (18) an seinem Ende zwei um eine mittig angeordnete Drehachse (44) unter Bildung eines Kreuzes mit variablem Kreuzungswinkel gegeneinander verschwenkbare Streifen (40) trägt.

9. Vorrichtung nach einem der Ansprüche 1 bis 8, **dadurch gekennzeichnet, dass** das Klappelement (28) unter Freilassung eines seitlichen Zwischenraums zum Teleskopglied (24) abgekröpft ist.

10. Vorrichtung nach einem der Ansprüche 1 bis 9, **dadurch gekennzeichnet, dass** die Klappachse (26) in seitlichem Abstand von der Teleskopachse angeordnet ist.

11. Vorrichtung nach einem der Ansprüche 1 bis 10, **dadurch gekennzeichnet, dass** der mindestens eine Stab (18) am Ende seiner Teleskopglieder (24) einen Querausleger (32) aufweist, an dessen Ende die Klappachse (26) angeordnet ist.

12. Vorrichtung nach einem der Ansprüche 1 bis 11, **dadurch gekennzeichnet, dass** das Magnetelement (30) des Klappelements (28) an einem Winkelstück (33) angeordnet ist, das den seitlichen Zwischenraum zum Teleskopglied (24) in der eingeklappten Endstellung bis auf einen etwa der Wandstärke eines Schildes (11) entsprechenden Restspalt teilweise überbrückt.

13. Vorrichtung nach einem der Ansprüche 1 bis 12, **dadurch gekennzeichnet, dass** das Klappelement (28) gegen je einen die Klappbewegung im Bereich seiner beiden Endstellungen begrenzenden Endanschlag anschlägt.

14. Vorrichtung nach einem der Ansprüche 1 bis 13, **dadurch gekennzeichnet, dass** die in der eingeklappten Endstellung einander paarweise zugeordneten Magnetelemente (30) als Permanentmagnete ausgebildet sind, die an ihren in der eingeklappten Endstellung einander zugewandten Partien umgekehrt gepolt sind.

15. Vorrichtung nach einem der Ansprüche 1 bis 14, **dadurch gekennzeichnet, dass** von den einander paarweise zugeordneten Magnetelementen (30) eines als Permanentmagnet ausgebildet ist und das andere aus magnetisierbarem Material besteht.

## Claims

1. Device for crossing out traffic signs, comprising at least one rod (18) and a holding mechanism (20) which is arranged on the rod and which is intended and suited to engage around a sign edge (11) from the front side and to be fixed thereon, **characterized in that** the holding mechanism (20) has a folding element (28) which can be pivoted from a folded-out into a folded-in end position about a folding axis (26) extending substantially transversely to the longitudinal extent of the rod (14), and **in that** magnetic elements (30) are arranged at a distance from the folding axis (26) on the folding element (28) and on the rod (18) or on a telescopic member (24) which can be displaced along the rod (18), which magnetic elements face one another in pairs in the folded-in end position of the folding element (28) and exert a magnetic attraction force on one another.

2. Device according to Claim 1, **characterized by** two length-adjustable rods (18) which can be pivoted with respect to one another about a centrally arranged axis of rotation (16) with the formation of a cross with a variable crossing angle and which have a holding mechanism (20) at each of their free ends, wherein the holding mechanism (20) has in each case a folding element (28) which is arranged on the associated free rod end and which can be pivoted from a folded-out into a folded-in end position about a folding axis (26) extending substantially transversely to the longitudinal extent of the rod (18), and wherein the magnetic elements (30) are arranged on the folding element (28) and on the associated rod end at a distance from the folding axis (26).

3. Device according to Claim 1, **characterized by** at least one length-adjustable rod (18) which has a holding mechanism (20) at each of its free ends, wherein the holding mechanism (20) has a folding element (28) which is arranged on the associated free rod end and which can be pivoted from a folded-out into a folded-in end position about a folding axis (26) extended substantially transversely to the longitudinal extent of the rod (18), and wherein the magnetic elements (30) are arranged on the folding element (28) and on the associated rod end at a distance from the folding axis (26).

4. Device according to one of Claims 1 to 3, **characterized in that**, for the purpose of length adjustment, the at least one rod (18) has a central rod (22) and two telescopic members (24) which can be displaced longitudinally with respect to the central rod (22) beyond its ends, wherein the folding elements (30) are articulated in the region of the free ends of the telescopic members (24).

5. Device according to Claim 4, **characterized in that**, in the case of two rods (18), the central rods (22) are connected to one another centrally via the axis of rotation (16).

6. Device according to Claim 4, **characterized in that**, in the case of one rod (18), the central rod (22) has in its centre two strips which can be pivoted with respect to one another about a centrally arranged axis of rotation with the formation of a cross, preferably with a variable crossing angle.

7. Device according to Claim 1, **characterized by** a rod (18) and a holding mechanism (20) arranged on the rod, wherein the holding mechanism (20) has a slider-like telescopic member (42) which is arranged in a longitudinally displaceable manner on the rod (18) and can be fixed in a predetermined position, and at least one folding element (28) which is arranged on the telescopic member (42) and which can be pivoted from a folded-out into a folded-in end position about a folding axis (26) extending transversely to the longitudinal extent of the rod (18), and wherein the magnetic elements (30) are arranged on the folding element (28) and on the telescopic member at a distance from the folding axis (26).

8. Device according to Claim 7, **characterized in that** the rod (18) bears at its end two strips (40) which can be pivoted with respect to one another about a centrally arranged axis of rotation (44) with the formation of a cross with a variable crossing angle.

9. Device according to one of Claims 1 to 8, **characterized in that** the folding element (28) is bent so as to leave free a lateral interspace with respect to the telescopic member (24).

10. Device according to one of Claims 1 to 9, **characterized in that** the folding axis (26) is arranged at a lateral distance from the telescopic axis.

11. Device according to one of Claims 1 to 10, **characterized in that** the at least one rod (18) has, at the end of its telescopic members (24), a transverse extension arm (32) on whose end the folding axis (26) is arranged.

12. Device according to one of Claims 1 to 11, **characterized in that** the magnetic element (30) of the folding element (28) is arranged on an angle piece (33) which partially bridges the lateral interspace with respect to the telescopic member (24) in the folded-in end position apart from a residual gap corresponding approximately to the wall thickness of a sign (11).

13. Device according to one of Claims 1 to 12, **characterized in that** the folding element (28) butts against in each case an end stop which limits the folding movement in the region of its two end positions.

14. Device according to one of Claims 1 to 13, **characterized in that** the magnetic elements (30), which are assigned to one another in pairs in the folded-in end position, are designed as permanent magnets which are of opposite polarity at their parts which face one another in the folded-in end position.

15. Device according to one of Claims 1 to 14, **characterized in that**, of the magnetic elements (30) assigned to one another in pairs, one is designed as a permanent magnet and the other consists of magnetisable material.

## Revendications

1. Dispositif pour barrer des panneaux de signalisation, comportant au moins une barre (18) et un mécanisme de retenue (20) disposé sur la barre, lequel est destiné à, et approprié pour, venir en prise autour d'un bord de panneau (11) à partir du côté avant et être fixé à ce bord de panneau, **caractérisé en ce que** le mécanisme de retenue (20) comprend un élément pivotant (28) pouvant pivoter, autour d'un axe de pivotement (26) s'étendant essentiellement transversalement à l'étendue longitudinale de la barre (14), à partir d'une position finale déployée jusqu'à une position finale rabattue, et **en ce que** des éléments magnétiques (30) sont disposés, à distance de l'axe de pivotement (26), sur l'élément pivotant (28) et sur la barre (18) ou sur un organe télescopique (24) pouvant être déplacé le long de la barre (18), lesquels éléments magnétiques sont tournés les uns vers les autres par paires dans la position finale rabattue de l'élément pivotant (28) et exercent une force d'attraction magnétique les uns sur les autres.

2. Dispositif selon la revendication 1, **caractérisé par** deux barres (18) réglables en longueur pouvant pivoter l'une par rapport à l'autre autour d'un axe de rotation (16) situé centralement en formant une croix présentant un angle d'intersection variable, lesquelles barres comprennent à leurs extrémités libres un mécanisme de retenue (20) respectif, le mécanisme de retenue (20) comprenant un élément pivotant (28) respectif disposé sur l'extrémité de barre libre associée et pouvant pivoter, autour d'un axe de pivotement (26) s'étendant essentiellement transversalement à l'étendue longitudinale de la barre (18), à partir d'une position finale déployée jusqu'à une position finale rabattue, et les éléments magnétiques (30) étant disposés, à distance de l'axe de pivotement (26), sur l'élément pivotant (28) et sur l'extrémité de barre associée.

3. Dispositif selon la revendication 1, **caractérisé par** au moins une barre (18) réglable en longueur qui comprend à ses extrémités libres un mécanisme de retenue (20) respectif, le mécanisme de retenue (20) comprenant un élément pivotant (28) disposé sur l'extrémité de barre libre associée et pouvant pivoter, autour d'un axe de pivotement (26) s'étendant essentiellement transversalement à l'étendue longitudinale de la barre (18), à partir d'une position finale déployée jusqu'à une position finale rabattue, et les éléments magnétiques (30) étant disposés, à distance de l'axe de pivotement (26), sur l'élément pivotant (28) et sur l'extrémité de barre associée.

4. Dispositif selon l'une quelconque des revendications 1 à 3, **caractérisé en ce que** l'au moins une barre (18) comprend, en vue du réglage en longueur, une barre centrale (22) et deux organes télescopiques (24) pouvant être déplacés longitudinalement par rapport à la barre centrale (22) au-delà de ses extrémités, les éléments pivotants (30) étant articulés dans la région des extrémités libres des organes télescopiques (24).

5. Dispositif selon la revendication 4, **caractérisé en ce que**, dans le cas de deux barres (18), les barres centrales (22) sont reliées l'une à l'autre de manière centrale par le biais de l'axe de rotation (16).

6. Dispositif selon la revendication 4, **caractérisé en ce que**, dans le cas d'une barre (18), la barre centrale (22) comprend en son centre deux bandes pouvant pivoter l'une par rapport à l'autre autour d'un axe de rotation situé centralement en formant une croix présentant de préférence un angle d'intersection variable.

7. Dispositif selon la revendication 1, **caractérisé par** une barre (18) et un mécanisme de retenue (20) disposé sur la barre, le mécanisme de retenue (20) comprenant un organe télescopique (42) de type coulisseau disposé de manière à pouvoir être déplacé longitudinalement sur la barre (18) et pouvant être fixé à une position prédéfinie ainsi qu'au moins un élément pivotant (28) disposé sur l'organe télescopique (42) et pouvant pivoter, autour d'un axe de pivotement (26) s'étendant transversalement à l'étendue longitudinale de la barre (18), à partir d'une position finale déployée jusqu'à une position finale rabattue, et les éléments magnétiques (30) étant disposés, à distance de l'axe de pivotement (26), sur l'élément pivotant (28) et sur l'organe télescopique.

8. Dispositif selon la revendication 7, **caractérisé en ce que** la barre (18) porte à son extrémité deux bandes (40) pouvant pivoter l'une par rapport à l'autre autour d'un axe de rotation (44) situé centralement en formant une croix présentant un angle d'intersection variable.

9. Dispositif selon l'une quelconque des revendications 1 à 8, **caractérisé en ce que** l'élément pivotant (28) est coudé par rapport à l'organe télescopique (24) en laissant libre un espace intermédiaire latéral.

10. Dispositif selon l'une quelconque des revendications 1 à 9, **caractérisé en ce que** l'axe de pivotement (26) est disposé à une distance latérale de l'axe télescopique.

11. Dispositif selon l'une quelconque des revendications 1 à 10, **caractérisé en ce que** l'au moins une barre (18) comprend, à l'extrémité de ses organes télescopiques (24), un bras transversal en porte-à-faux (32) à l'extrémité duquel est disposé l'axe de pivotement (26).

12. Dispositif selon l'une quelconque des revendications 1 à 11, **caractérisé en ce que** l'élément magnétique (30) de l'élément pivotant (28) est disposé sur une pièce coudée (33) qui surmonte partiellement l'espace intermédiaire latéral par rapport à l'organe télescopique (24) dans la position finale rabattue jusqu'à un interstice résiduel correspondant approximativement à l'épaisseur de paroi d'un panneau (11).

13. Dispositif selon l'une quelconque des revendications 1 à 12, **caractérisé en ce que** l'élément pivotant (28) vient en butée contre une butée de fin de course respective limitant le mouvement de pivotement dans la région de ses deux positions finales.

14. Dispositif selon l'une quelconque des revendications 1 à 13, **caractérisé en ce que** les éléments magnétiques (30) associés les uns aux autres par paires dans la position finale rabattue sont réalisés sous forme d'aimants permanents qui sont de polarité inverse au niveau de leurs parties tournées les unes vers les autres dans la position finale rabattue.

15. Dispositif selon l'une quelconque des revendications 1 à 14, **caractérisé en ce que**, parmi les éléments magnétiques (30) associés les uns aux autres par paires, l'un est réalisé sous forme d'aimant permanent et l'autre est constitué d'un matériau magnétisable.
